# EUROPÄISCHE PATENTSCHRIFT

(11) **EP 1 554 066 B1**
(45) Veröffentlichungstag und Bekanntmachung des Hinweises auf die Patenterteilung: **13.12.2006**
(21) Anmeldenummer: 03788942.5
(22) Anmeldetag: 08.10.2003
(51) Int. Cl.: B21D 7/04, B21D 7/028

(54) **VORRICHTUNG ZUM 3D-FREIFORMBIEGEN VON PROFILEN**
DEVICE FOR FREE THREE-DIMENSIONAL PROFILE FORMING
DISPOSITIF DE FORMAGE LIBRE DE PROFILES EN TROIS DIMENSIONS

(30) Priorität: 09.10.2002 DE 10246977
(43) Veröffentlichungstag der Anmeldung: 20.07.2005
(73) Patentinhaber: ThyssenKrupp Steel AG, 47166 Duisburg (DE)
(72) Erfinder: FLEHMIG, Thomas, 40885 Ratingen (DE); KIBBEN, Martin, 46537 Dinslaken (DE)
(74) Vertreter: Knauf, Rudolf
(86) Internationale Anmeldenummer: PCT/EP2003/011118
(87) Internationale Veröffentlichungsnummer: WO 2004/035241

(56) Entgegenhaltungen:
- EP-A- 0 928 645
- EP-A- 0 928 646
- EP-A- 1 087 278
- US-B1- 6 253 591
- PATENT ABSTRACTS OF JAPAN vol. 016, no. 388 (M-1297), 18. August 1992 (1992-08-18) -& JP 04 127919 A (OPTON CO LTD), 28. April 1992 (1992-04-28)

## Beschreibung

Die Erfindung betrifft eine Vorrichtung zum 3D-Freiformbiegen von Profilen mit über deren Länge konstanten Außenabmessungen, insbesondere mit einer Kreisform, gemäß dem Oberbegriff des Anspruchs 1.

Derartige 3D-Freiformbiegevorrichtungen sind aus dem Stand der Technik bekannt (siehe z.B. JP-A-04 127 919). Aus der JP 08 257 643 A ist eine 3D-Profilbiegevorrichtung bekannt, bei der ein Profil mittels einer Vorschubeinrichtung durch ein ortsfestes Führungselement und eine in Vorschubrichtung dahinter angeordnete, in ein Trägerelement integrierte Biegehülse geschoben wird. Das Trägerelement ist um eine senkrecht zur Längsachse des zu biegenden Profils durch die Mitte der Biegehülse verlaufende erste Achse drehbar in einem Aufnahmegestell gehalten. Das Aufnahmegestell selbst ist um eine zweite Drehachse, welche sowohl senkrecht zur Profilachse als auch senkrecht zur ersten Achse durch die Mitte der Biegehülse verläuft, drehbar gelagert. Weiterhin ist das Aufnahmegestell entlang beider Achsen verschiebbar. Durch das aufeinander abgestimmte Verdrehen und Verschieben des Aufnahmegestells bzw. Verdrehen des Trägerelements im Aufnahmegestell kann das Profil dreidimensional gebogen werden.

Nachteilig an dieser Biegevorrichtung ist, daß die unterschiedlichen Dreh- und Schiebebewegungen von Trägerelement und Aufnahmegestell exakt aufeinander abzustimmen sind, um die gewünschte Profilform zu erzeugen. Dies bedingt zum einen hohe Investitionskosten und zum anderen eine aufwendige CNC-Steuerung der Biegevorrichtung.

Eine weitere Biegevorrichtung, die nach demselben Prinzip wie die vorgenannte Vorrichtung funktioniert, ist aus der EP 0 928 646 A1 bekannt. Zusätzlich zu der Verschwenk- bzw. Verschiebbarkeit um die bzw. entlang der senkrecht zur Profilachse angeordneten, zueinander orthogonalen Achsen kann bei dieser Vorrichtung das Trägerelement um die Längsachse des Profils verdreht werden, um eine gewünschte Torsion des Profils während des Biegens zu erreichen. Bei dieser Vorrichtung sind zwar sämtliche Freiheitsgrade des Biegevorgangs erfaßt, jedoch sind dafür neben der Vorschubeinrichtung insgesamt fünf einzelne aufeinander abzustimmende Dreh- bzw. Linearantriebe erforderlich. Dies stellt höchste Ansprüche an die Präzision und den Synchronismus der Antriebe und ist nicht kostengünstig realisierbar.

In der EP 0 928 645 A1 ist eine Biegevorrichtung zum 3D-Freiformbiegen von Profilen mit vereinfachtem Aufbau beschrieben. Wie bei dem oben beschriebenen Stand der Technik, wird bei dieser Vorrichtung das Profil über eine Vorschubeinrichtung durch ein drehfestes Führungselement und eine dahinter angeordnete U-förmige, offene Biegehülse geschoben. Das Führungselement ist in eine drehfest mit dem Maschinengestell verbundene Hülse eingesteckt, um welche wiederum eine äußere Hülse drehbar gelagert ist. Dabei fällt die Rotationsachse der äußeren Hülse mit der Längsachse des Profils zusammen. Die äußere Hülse weist einen sich in Vorschubrichtung erstreckenden Ausleger auf, an dessen Ende ein die Biegehülse tragendes Stützelement schwenkbar um eine senkrecht zur Vorschubeinrichtung und dazu seitlich versetzt verlaufende Achse gelagert ist. Die Position dieser Achse relativ zur Biegehülse ist dabei so gewählt, daß die zur Einstellung des gewünschten Biegeradius erforderliche Verdrehung und Verschiebung der Biegehülse durch eine einzige Schwenkbewegung bewerkstelligt wird. Eine dreidimensionale Biegung des Profils wird dadurch erreicht, daß die äußere Hülse und mit ihr die über das Stützelement und den Ausleger mit der äußeren Hülse verbundene, offene Biegehülse um einen bestimmten Winkel, der der gewünschten Änderung der Lage der Biegeebene entspricht, um die Profilachse gedreht wird. Sodann wird die Biegehülse zur Einstellung des gewünschten Biegeradius erneut entsprechend verschwenkt und die Biegung in einer neuen Biegeebene fortgesetzt.

Gegenüber den vorstehend beschriebenen, anderen Biegevorrichtungen zeichnet sich diese Vorrichtung durch einen stark vereinfachten Aufbau aus, der neben der Vorschubeinrichtung nur noch zwei weitere Antriebe erfordert. Nachteilig ist jedoch der aufwendige Mechanismus zur Verdrehung der Biegehülse über die drehbar gelagerte äußere Hülse. Dies steht einer kompakten Auslegung der Vorrichtung entgegen. Auch entsteht in der Umstellungsphase von der einen Biegung in die andere Biegung ein häufig nicht gewünschter ausgedehnter gerader Übergangsabschnitt. Weiterhin bleibt der Einsatz auf Profile mit kreisförmigem Querschnitt beschränkt, da das Profil in der Biegehülse axial verdrehbar gehalten sein muß.

Aus der Praxis ist darüber hinaus eine 3D-Biegevorrichtung zum Biegen von Profilen mit kreisförmiger Querschittsform bekannt, bei der das Profil durch eine das Profil formschlüssig umschließende drehfeste Führungshülse und eine dahinter angeordnete in einem Trägerelement gehaltene, das Profil ebenfalls formschlüssig umschließende Biegehülse geschoben wird. Die zur Einstellung des gewünschten Biegeradius erforderliche Verdrehung und Verlagerung der Biegehülse wird dadurch erreicht, daß die Biegehülse über das Trägerelement senkrecht zur Vorschubrichtung drehbar in einer Schwinge gehalten ist und über einen Auslegerarm mittels eines Stellzylinders verschwenkt wird. Zum Zwecke der Änderung der Biegeebene wird im Gegensatz zum vorgenannten Stand der Technik anstelle eines Verschwenkens der Biegehülse um die Profillängsachse das Profil durch einen in die Vorschubeinrichtung integrierten Antrieb um seine Längsachse verdreht. Im Ergebnis läuft somit die Relativbewegung zwischen Biegehülse und dem zu biegenden Profil unverändert ab.

Dadurch ist bezogen auf den vorstehend beschriebenen Stand der Technik ein kompakterer Aufbau der Biegevorrichtung möglich. Gleichwohl ist auch diese Vorrichtung nicht zum Biegen eines Profils mit einer von der Kreisform abweichenden Querschnittsform geeignet, da das Profil sowohl in der Führungshülse als auch in der Biegehülse verdrehbar gelagert sein muß.

Zudem sind aus dem Stand der Technik die in der Automobilindustrie mittlerweile sehr verbreiteten Ziehbiegemaschinen für Hohlprofile bekannt, mit denen allerdings lediglich Biegungen in einer Ebene, also 2D-Biegungen realisiert werden können. In der DE 100 20 727 C1 ist eine Ziehbiegemaschine für dünnwandige Metallrohre beschrieben. Hierbei wird das Rohr an seinem vorderen Ende in einer Spannvorrichtung zwischen Spannbacken eingeklemmt. Bei dünnwandigen Rohren ist es dabei erforderlich, das Rohr von seiner Innenseite her im Bereich der Einspannung durch einen Spannkopf und im Bereich der Biegeverformung durch einen Biegedorn abzustützen. Um die Biegung des eingespannten Rohres einzuleiten, wird ein Biegetisch, der im Bereich der Biegung eine Kreisform aufweist, welche den erzielbaren Biegeradius festlegt, um seine Drehachse verschwenkt. Dabei wird das Rohr nach vorne gezogen und gleichzeitig über den Biegetisch gebogen. Neben der Beschränkung auf Biegungen in einer Ebene liegt der zentrale Nachteil solcher Ziehbiegemaschinen darin, daß sich mit ihnen keine variablen Radien und Biegungen um die Profillängsachse realisieren lassen.

Der Erfindung liegt daher die Aufgabe zugrunde, eine Vorrichtung zu schaffen, die bei einfachem Aufbau das 3D-Freiformbiegen von Profilen mit über ihre Länge konstanter äußerer Form, wie der eines Kreises, aber auch der eines Ovals oder regelmäßigen Vielecks etc., gestattet.

Diese Aufgabe wird bei einer Vorrichtung der eingangs genannten Art erfindungsgemäß dadurch gelöst, daß
c) die Biegehülse über das Trägerelement um einen ersten Gelenkpunkt einer Schwinge außermittig schwenkbar gelagert ist, wobei die Schwinge ihrerseits um einen auf derselben Profilseite wie der erste Gelenkpunkt außermittig zur Profillängsachse angeordneten zweiten Gelenkpunkt schwenkbar gelagert ist,
d) das Trägerelement auf der den Gelenkpunkten gegenüber liegenden Profilseite in einer Führungsnut gehalten ist, derart, daß der auf die Außenseite des Profils biegend einwirkende Bereich der Innenfläche der Biegehülse bei Veränderung der Position des in der Führungsnut gelagerten Teils des Trägerelements abzüglich der Rückfederung des Profils stets tangential zu einem dem jeweils gewünschten Biegeradius entsprechenden Kreisbogen ausgerichtet ist.

Das 3D-Freiformbiegen eines Profils mit über seine Länge konstanten Außenabmessungen wird dadurch erreicht, daß das Profil mittels des auf ihn einwirkenden Drehantriebes gegenüber der stationären Position der Biegehülse um seine Längsachse verdrehbar ist. Bei Profilen mit von der Kreisform abweichender Querschnittsform werden dabei das Führungselement in seiner Aufnahmeeinheit und die Biegehülse in dem Trägerelement insbesondere durch Formschluß axial mitverdreht, während im Falle eines Profils mit kreisförmiger Querschnittsform die Führungshülse und die Biegehülse auch fest mit ihrer jeweiligen Aufnahme verbunden sein können. Infolge der Verdrehung des Profils bleibt die Biegeebene auch nach Änderung der Biegerichtung unverändert. Deshalb kann der Aufbau der Vorrichtung insofern konstruktiv vergleichsweise einfach gestaltet sein, als die Vorrichtung als Erweiterung einer 2D-Ziehbiegemaschine ausgelegt sein kann. Die Verstellbewegung der Biegehülse zur Einstellung des Biegeradius erfolgt in einer Ebene und kann damit beispielsweise mit der Bewegung des Biegetisches einer Ziehbiegemaschine gekoppelt werden. Folglich können wichtige Komponenten einer konventionellen Ziehbiegemaschine weiterverwendet werden. Somit ist es Anwendern, die bereits über Ziehbiegemaschinen für 2D-Biegungen verfügen, möglich, durch geeignete Erweiterung ihrer Maschinen 3D-Biegungen von Profilen durchzuführen, ohne in vollständig neue Maschinen investieren zu müssen.

Durch die außermittig schwenkbare Lagerung des Trägerelements mit der Biegehülse um einen Gelenkpunkt einer Schwinge läßt sich der Positionierantrieb für die Biegehülse unter Minimierung der Anzahl beweglicher Teile kostengünstig realisieren. Eine Installation und Ansteuerung von Linearachsen zur Verschiebung des Trägerelements in zwei Raumrichtungen entfällt dabei vollständig.

Ein kompakter Aufbau der erfindungsgemäßen Vorrichtung kann dadurch realisiert werden, daß das Führungselement als eine um die Längsachse des Profils drehbar gelagerte Führungshülse ausgebildet ist. Dabei erweist es sich als besonders vorteilhaft, wenn die Führungshülse längs geteilt ist. Durch die Teilung der Führungshülse, beispielsweise in zwei Hälften, wird erreicht, daß das Spiel zwischen dem Profil und der Führungshülse, und damit auch zwischen dem Profil und der Biegehülse, vollständig beseitigt werden kann. Dies ermöglicht das Biegen mit im Vergleich zum Stand der Technik besonders kleinem Biegeradius.

Weist die Durchtrittsöffnung des Führungselementes eine sich in Vorschubrichtung im wesentlichen kontinuierlich ändernde Querschnittsform auf, so daß das Führungselement als formgebende Matrize auf das Profil einwirkt, kann vor dem Biegeprozeß der Profilquerschnitt zusätzlich gezielt verändert werden. Dazu kann das Führungselement beispielsweise mit in seine Durchtrittsöffnung eingesetzten Formelementen versehen sein. Kleine Änderungen der Querschnittsform können im kalten zustand erfolgen, während es im Falle größerer Formänderungen zweckmäßig ist, daß das Führungselement eine Heizeinrichtung zum Aufheizen des Profils aufweist. Es versteht sich, daß die Heizeinrichtung auch bei konstant gehaltener Querschnittsform den Biegeprozeß bei klein gewähltem Biegeradius unterstützt.

In einer vorteilhaften Ausgestaltung der Erfindung ist vorgesehen, daß die Ränder der Durchtrittsöffnung der Führungshülse ein- und/oder ausgangsseitig abgerundet sind. Dies erleichtert das Einführen des Profils in die Biegehülse bei der Vorbereitung des Biegeprozesses.

Die erfindungsgemäße Vorrichtung eignet sich insbesondere auch zum Biegen von Hohlprofilen mit veränderlichen Biegeradien. Im Falle kleiner Biegeradien weist die Vorrichtung einen Biegedorn auf, der das Hohlprofil beim Biegen von innen abstützt. Dadurch wird ein Kollabieren des Hohlprofils insbesondere beim Biegen mit kleinem Biegeradius wirksam verhindert und die Faltenbildung in dem gebogenen Bereich reduziert.

Voraussetzung für ein gleichmäßiges Biegeergebnis unter Einhaltung des eingestellten Biegeradius und Minimierung der in dem zu biegenden Profil auftretenden Spannungen ist die tangentiale Ausrichtung des auf die Außenseite des Profils biegend einwirkenden Bereiches der Innenfläche der Biegehülse zu einem dem Biegeradius entsprechenden Kreisbogen. Falls kein Biegedorn zur inneren Abstützung des zu biegenden Profils verwendet wird, setzt die Biegung in Abhängigkeit der Querschnittsgeometrie und der Wandstärke des Profils relativ zu der umschlossenen Querschnittsfläche nicht erst am Ausgang des Führungselementes, sondern bereits im Führungselement ein, so daß es folglich zu einer Verschiebung des Kreisbogens in die der Vorschubrichtung entgegengesetzte Richtung kommt. Eine weiterhin tangentiale Ausrichtung der Biegehülse zu dem verschobenen Kreisbogen wird dann dadurch erreicht, daß der Verlauf der Führungsnut relativ zur Profillängsachse einstellbar ist.

Zusätzlich zur Biegung kann eine plastische Torsion des Profils um seine Längsachse dadurch erreicht werden, daß die Biegehülse einen Drehantrieb aufweist. In diesem Falle wird die Biegehülse und mit ihr das zu biegende Profil mittels des Drehantriebes um die Profillängsachse verdreht, während die entsprechende Drehung der Führungshülse durch eine geeignete Blockierung unterbunden wird. Der Drehantrieb kann beispielsweise in das Trägerelement integriert sein.

Für die Biegehülse gibt es verschiedene Möglichkeiten der Ausgestaltung hinsichtlich der Anpassung der Hülsenöffnung an den Querschnitt des jeweils zu biegenden Profils. So kann die Biegehülse das Profil vollständig umschließen. Ein besonders variabler Einsatz ist auch mit einer U-förmig ausgebildeten Biegehülse möglich.

Das Einführen des Profils in die Biegehülse wird wie auch im Falle der Führungshülse dadurch erleichtert, daß die Ränder der Biegehülse ein- und/oder ausgangsseitig abgerundet sind. Dabei muß sie beim Einführen des Profils wie auch im Betrieb gegen axialen Schub, der durch das Profil ausgeübt wird, hinreichend gesichert sein. Ein exakt den Vorgaben entsprechendes Biegeergebnis wird auch dadurch unterstützt, daß die Innenfläche der Biegehülse in Vorschubrichtung einen linearen oder leicht konkav gekrümmten Bereich aufweist. Handelt es sich bei dem zu biegenden Profil um ein Hohlprofil mit kreisrunder äußerer Form, so sollte dieser Bereich ≥ 1/5 des Profildurchmessers betragen.

Zur weiteren Minimierung der Faltenbildung während des Biegeprozesses ist es zweckmäßig, wenn zwischen dem Führungselement und der Biegehülse koaxial zum Führungselement ein Formelement mit einer angepaßten Durchtrittsöffnung, die abschnittsweise dem Querschnitt des Profils entspricht, derart angeordnet ist, daß es als Faltenglätter auf das Profil einwirkt. Dieses Element, das im Falle des Biegens von Hohlprofilen den Einsatz des vorstehend genannten Biegedorns ergänzt, ermöglicht somit eine weitere Verkleinerung des Biegeradius. Es kann je nach Anwendungsfall biegsam oder starr ausgelegt sein. Im Falle eines Profils mit äußerer Kreisform weist es sinnvollerweise eine Ringform auf. Nach einer besonders vorteilhaften Ausgestaltung der Erfindung kann es als Verlängerung des Führungselements in Richtung der Biegehülse ausgebildet sein. Ebenso ist eine Verlängerung der Biegehülse in Richtung des Führungselementes möglich. In diesen Fällen ist eine U-förmige Ausbildung des Formelementes zweckmäßig, so daß während des Biegeprozesses die Seitenflanken des Profils gestützt werden. Im Falle der Ausführung als biegsames Formelement kann es als Spiralfeder ausgebildet oder aus einem gummielastischen Werkstoff, beispielsweise einem elastomeren Kunststoff, gefertigt sein.

Im folgenden wird die Erfindung anhand einer ein Ausführungsbeispiel darstellenden Zeichnung näher erläutert. Im einzelnen zeigen:
- Fig. 1: eine Vorrichtung zum 3D-Freiformbiegen von Profilen mit einem eingesetzten Hohlprofil unmittelbar vor Biegebeginn in Seitenansicht,
- Fig. 2: die Vorrichtung der Fig. 1 im Längsschnitt,
- Fig. 3: die Vorrichtung der Fig. 1 in perspektivischer Ansicht und
- Fig. 4: die Vorrichtung der Fig. 1 im Querschnitt I-I der Fig. 2 ausschnittweise.

Die Biegevorrichtung weist ein als Führungshülse ausgebildetes Führungselement 1 auf, das in einem ortsfesten Aufnahmeblock 2 über zwei Lager 2a um seine Längsachse L drehbar gelagert ist. Diese Drehung kann durch eine nicht dargestellte Blockiereinrichtung unterbunden werden. Weiterhin ist das Führungselement 1 längs in zwei Hülsenhälften 1a, 1b geteilt. Diese bilden gemeinsam eine der Form des Profils angepasste Durchtrittsöffnung 1c mit eingangsseitig abgerundetem Rand 1d. In Vorschubrichtung V eines zu biegenden Profils 7 mit einer Längsachse L, insbesondere eines Hohlprofils, ist hinter den Hülsenhälften 1a, 1b ein ebenfalls hülsenförmig ausgebildetes, aus einem gummielastischen Material bestehendes Formelement 1e angeordnet (s. Fig. 2), welches ebenfalls der Querschnittsform des Profils 7 angepasst und mit der unteren Hülsenhälfte 1b fest verbunden ist. Weiterhin weist die Biegevorrichtung eine als Profilspannzange ausgebildete Vorschubeinrichtung 3 zur Verklemmung des Profils 7 an dessen in Vorschubrichtung V hinterem stirnseitigen Ende 7a auf. Die Vorschubeinrichtung 3 wiederum ist durch einen nicht dargestellten Linearantrieb in einer Vorschubrichtung V verschiebbar. Weiterhin ist die Vorschubeinrichtung 3 mit einem ebenfalls nicht dargestellten Drehantrieb versehen, der eine Verdrehung der Vorschubeinrichtung 3 und mit ihr des Profils 7 um dessen Längsachse L erlaubt.

Ein als Trägerplatte ausgebildetes Trägerelement 4 ist in Vorschubrichtung V hinter dem Führungselement 1 und dem Formelement 1e angeordnet und über zwei parallele Schwingen 4a (s. Fig. 3) mit dem ortsfesten Aufnahmeblock 2 verbunden. Dabei sind sowohl das Trägerelement 4 in den Schwingen 4a als auch die Schwingen 4a selbst in dem Aufnahmeblock 2 drehbar gelagert. Das Trägerelement 4 und die Schwingen 4a bilden somit gemeinsam ein Koppelgetriebe. In das Trägerelement 4 ist eine runde Öffnung 4b eingeformt, in der eine eingesetzte Biegehülse 5 mittels eines Lagers 4c (s. Fig. 4) drehbar gelagert ist. Zudem ist die Biegehülse 5 über das Trägerelement 4 um zwei auf einer senkrecht zur Profillängsachse L verlaufenden Achse angeordnete erste Gelenkpunkte P₁ der Schwingen 4a außermittig schwenkbar gelagert. Die Schwingen 4a ihrerseits sind um jeweils einen auf derselben Profilseite außermittig zur Profillängsachse L angeordneten zweiten Gelenkpunkt P₂ schwenkbar gelagert. In das Trägerelement 4 ist ein nicht dargestellter Drehantrieb zur Verdrehung der Biegehülse integriert. Der Innenquerschnitt 5a der Biegehülse 5 ist ebenfalls der Form des zu biegenden Profils 7 angepasst, insbesondere quadratisch oder kreisförmig, jedoch größer bemessen als die Durchtrittsöffnung 1c des Führungselementes 1. Die Ränder 5b der Durchtrittsöffnung der Biegehülse 5 sind zur leichteren Handhabung ein- und ausgangsseitig abgerundet. Zudem weist die Innenfläche der Biegehülse 5 in Vorschubrichtung V einen linearen Bereich 5c auf (s. Fig. 4).

An dem Aufnahmeblock 2 ist ein gabelförmiger Ausleger 2b befestigt, in dessen zwei Ästen 2c jeweils eine gebogene Führungsnut 2d eingeformt ist. In den Führungsnuten 2d des Auslegers 2b ist das Trägerelement 4 über nach außen weisende Führungszapfen 4c verschiebbar gelagert. Weiterhin ist ein um die verlängerte Drehachse 6a eines scheibenförmigen Biegetisches 6 herumgeführter Stellarm 4d starr mit dem Trägerelement 4 verbunden. Der Biegetisch 6 kann dabei Teil einer konventionellen Ziehbiegevorrichtung sein. Am Ende des Stellarmes 4d sind ebenfalls zwei nach außen weisende Führungszapfen 4e angeordnet. Diese greifen in Führungsnuten 6c ein, welche in zwei parallel ausgerichtete Auslegerarme 6b eingeformt sind. Die Auslegerarme 6b sind mit ihrem einen Ende fest mit der Drehachse 6a des Biegetisches 6 verbunden und somit zusammen mit dem Biegetisch 6 über dessen nicht dargestellten Drehantrieb verstellbar.

Die Arbeitsweise der erfindungsgemäßen Biegevorrichtung ist die folgende:

Das zu biegende Hohlprofil 7 wird mit seinem einen stirnseitigen Ende 7a in der Vorschubeinrichtung 3 fest verspannt. In dem Hohlprofil 7 ist ein Biegedorn 8 eingesteckt, der durch die Vorschubeinrichtung 3 geführt und dahinter mittels eines nicht dargestellten, ortsfesten Befestigungselementes befestigt ist. Dieser besteht aus einem biegsamen vorderen Dornteil 8a, insbesondere einer Kugelkette für ein Rohr mit kreisrunder Querschnittsform, und einem nicht dargestellten hinteren Spannkopf, über den der Biegedorn 8 axial gehalten wird. Der Biegedorn 8 dient der Verhinderung des Kollabierens bzw. einer übermäßigen Faltenbildung des Profils 7 im Zuge des Biegeprozesses. Deshalb liegt sein Dornteil 8a stützend an der Innenseite des Hohlprofils 7 an. Es versteht sich, dass bei einem Hohlprofil mit eckiger Form, z.B. einem Rohr mit quadratischer Querschnittsform, das Dornteil eine entsprechende Querschnittsform haben muß.

Zur Vorbereitung des Biegens wird das Hohlprofil 7 durch den Linearantrieb der das Hohlprofil 7 an seinem hinteren Ende 7a ergreifenden Vorschubeinrichtung 3 in das Führungselement 1 eingeschoben. Dies wird durch den eingangsseitig abgerundeten Rand 1d der Durchtrittsöffnung 1c des Führungselementes 1 erleichtert. Aufgrund der entsprechend gewählten Innenquerschnittsform der Durchtrittsöffnung 1c liegt das Führungselement 1 formschlüssig an dem Hohlprofil 7 an. Vor der Einleitung des Biegens steht das Trägerelement 4 in einer Ausgangsstellung I, in der die Biegehülse 5 mit dem Führungselement 1 fluchtend angeordnet ist. Das Hohlprofil 7 wird nun so weit durch das Führungselement 1 und das Formelement 1e geschoben, daß sein von der Vorschubeinrichtung 3 abgewandtes Ende 7b, auf dessen Höhe sich das Dornteil 8a des eingesteckten Biegedorns 8 befindet, über die Biegehülse 5 geringfügig hinausragt.

Zur Einleitung des Biegens in zunächst einer Ebene (2D-Biegen) werden bei konstantem Vorschub des Hohlprofils 7 und axial festgehaltenem Biegedorn 8 die Auslegerarme 6b zusammen mit dem Biegetisch 6 um einen Winkel α im Uhrzeigersinn verdreht. Dabei wird das Trägerelement 4 über seinen Stellarm 4d mitbewegt, wobei die Führungszapfen 4e in den ihnen zugeordneten Führungsnuten 6c radial nach außen wandern. Das Trägerelement 4 führt relativ zur Vorschubrichtung V des Hohlprofils 7 eine Schwenkbewegung aus, die sich aus einer Kippbewegung und einer translatorischen Bewegung mit mindesten einem Anteil senkrecht zur Profilachse L zusammensetzt. Ist die Schwenkbewegung der Auslegerarme 6b um den Winkel α abgeschlossen, befindet sich das Trägerelement 4 in einer weiter als in Fig. 1 und 2 im Uhrzeigersinn verschwenkten Position II, die ebenso wie jede andere mögliche Stellung eindeutig durch die jeweilige Position der Führungszapfen 4c, 4e in den in die Auslegerenden 2b eingeformten Führungsnuten 2c sowie durch die Stellung des Trägerelementes 4 relativ zu den Schwingen 4a bestimmt ist. Jeder Stellung des Trägerelementes 4 entspricht dabei eindeutig ein Biegeradius, so daß durch geeignete Wahl des Verstellwinkels α der gewünschte Biegeradius leicht eingestellt werden kann.

Zum Übergang in das 3D-Freiformbiegen, d.h. eine Richtungsänderung des Biegens bzw. eine Änderung der Biegeebene, wird der Vorschub angehalten und das Hohlprofil 7 durch den mit der Profilspannzange 3 verbundenen Drehantrieb um den gewünschten Winkel verdreht. Sowohl das im Aufnahmeblock 2 drehbar gelagerte Führungselement 1 als auch die im Trägerelement 4 drehbar gelagerte Biegehülse 5 werden dabei mitgedreht. Hieraus wird ersichtlich, daß im Gegensatz zum Stand der Technik eine strenge Rotationssymmetrie des zu biegenden Profils 7 bei der erfindungsgemäßen Vorrichtung zur Durchführung des 3D-Freiformbiegen nicht mehr erforderlich ist.

Bei der Verdrehung des Hohlprofils 7 durch die Vorschubeinrichtung 3 wird der bereits gebogene Anteil des Hohlprofils 7 aus der festgelegten Biegeebene B der Biegevorrichtung herausgedreht und das bei wieder einsetzendem Vorschub weiter zugeführte Hohlprofil 7 räumlich unverändert in der Biegeebene B gebogen. Dabei wird auch der sich während der Verdrehung des Hohlprofils 7 auf Höhe der Biegehülse 5 befindliche Profilabschnitt aus der Biegeebene B herausbewegt. Dies ist ohne Verstellung der Biegehülse 5 möglich, da die zu den Außenabmessungen des Profils 7 mit seitlichem Spiel bemessene Durchtrittsöffnung 5a der Biegehülse 5 dem Profil 7 genügend Freiraum bietet.

Wenn eine der Biegung überlagerte Torsion eines Profils mit von der Kreisform abweichender Querschnittsform gefordert ist, wird das Führungselement 1 über die Blockiereinrichtung blockiert und die Biegehülse 5 definiert verdreht. In diesem Fall kann jedoch keine Änderung der Biegeebene erfolgen.

Soll zusätzlich der Biegeradius verändert werden, erfolgt in der beschriebenen Weise auch eine Verstellung der Position des die Biegehülse 5 haltenden Trägerelementes 4 durch Verdrehen der Auslegerarme 6b zusammen mit dem Biegetisch 6.

## Patentansprüche

1. Vorrichtung zum 3D-Freiformbiegen von Profilen (7) mit über deren Länge konstanten Außenabmessungen, insbesondere mit einer Kreisform, mit einer Vorschubeinrichtung (3) zum Bewegen des Profils (7) mit einer Längsachse (L), welche einen Drehantrieb zum Verdrehen des Profils (7) um seine Längsachse (L) aufweist, in einer zu dieser Längsachse (L) parallelen Vorschubrichtung (V) durch ein eine Durchtrittsöffnung (1c) aufweisendes Führungselement (1), welches an der Oberfläche des Profils (7) anliegt, und eine in Vorschubrichtung (V) hinter dem Führungselement (1) angeordnete, das zu biegende Profil (7) zumindest teilweise umschließende Biegehülse (5), die in einem Trägerelement (4) gehalten ist, mit dem sie um eine senkrecht zur Vorschubrichtung (V) des Profils (7) liegende Achse kippbar und senkrecht zur Längsachse (L) und Kippachse verlagerbar ist, derart, daß die Biegehülse (5) auf das Profil (7) biegend einwirkt, wobei
a) die Vorrichtung Mittel zur drehbaren Lagerung des Profils (7) in oder mit dem Führungselement (1) um die Längsachse (L) aufweist,
b) die Vorrichtung Mittel zur drehbaren Lagerung des Profils (7) in oder mit der Biegehülse (5) um die Längsachse (L) aufweist, **dadurch gekennzeichnet, daß**
c) die Biegehülse (5) über das Trägerelement (4) um einen ersten Gelenkpunkt (P₁) einer Schwinge (4a) außermittig zur Profillängsachse schwenkbar gelagert ist, wobei die Schwinge (4a) ihrerseits um einen auf derselben Profilseite wie der erste Gelenkpunkt (P₁) außermittig zur Prof illängsachse (L) angeordneten zweiten Gelenkpunkt (P₂) schwenkbar gelagert ist,
d) das Trägerelement auf der den Gelenkpunkten (P₁, P₂) gegenüber liegenden Profilseite in einer Führungsnut (2d) gehalten ist, derart, daß der auf die Außenseite des Profils (7) biegend einwirkende Bereich der Innenfläche der Biegehülse (5) bei Veränderung der Position des in der Führungsnut (2d) gelagerten Teils des Trägerelements (4) abzüglich der Rückfederung des Profils (7) stets tangential zu einem dem jeweils gewünschten Biegeradius entsprechenden Kreisbogen ausgerichtet ist.

2. Vorrichtung nach Anspruch 1,
**dadurch gekennzeichnet, daß**
das drehbar gelagerte Führungselement (1) als Führungshülse (1) ausgebildet ist.

3. Vorrichtung nach Anspruch 2,
**dadurch gekennzeichnet, daß**
die Führungshülse (1) längs geteilt ist.

4. Vorrichtung nach einem der Ansprüche 1 bis 3,
**dadurch gekennzeichnet, daß**
die Durchtrittsöffnung (1c) des Führungselementes (1) eine sich in Vorschubrichtung (V) im wesentlichen kontinuierlich ändernde Querschnittsform aufweist, so daß das Führungselement (1) als formgebende Matrize auf das Profil (7) einwirkt.

5. Vorrichtung nach einem der Ansprüche 1 bis 4,
**dadurch gekennzeichnet, daß**
das Führungselement eine Heizeinrichtung zum Aufheizen des Profils (7) aufweist.

6. Vorrichtung nach einem der Ansprüche 2 bis 5, **dadurch gekennzeichnet, daß**
die Ränder (1d) der Durchtrittsöffnung (1c) der
Führungshülse (1) ein- und/oder ausgangsseitig abgerundet sind.

7. Vorrichtung nach einem der Ansprüche 1 bis 6,
**dadurch gekennzeichnet, da**ß
die Vorrichtung im Falle eines zu biegenden Hohlprofils (7) einen Biegedorn (8) aufweist, der das Hohlprofil (7) beim Biegen von innen abstützt.

8. Vorrichtung nach einem der Ansprüche 1 bis 7,
**dadurch gekennzeichnet, daß**
der Verlauf der Führungsnut (2d) relativ zur Profillängsachse (L) einstellbar ist.

9. Vorrichtung nach einem der Ansprüche 1 bis 8, **dadurch gekennzeichnet, daß**
die Biegehülse (5) einen Drehantrieb aufweist.

10. Vorrichtung nach einem der Ansprüche 1 bis 9,
**dadurch gekennzeichnet, daß**
die Biegehülse (5) dazu geeignet ist, das Profil (7) vollständig zu umschließen.

11. Vorrichtung nach einem der Ansprüche 1 bis 9,
**dadurch gekennzeichnet, daß**
die Biegehülse (5) U-förmig ausgebildet ist.

12. Vorrichtung nach einem der Ansprüche 1 bis 11, **dadurch gekennzeichnet, daß**
die Ränder (5b) der Biegehülse (5) ein- und/oder ausgangsseitig abgerundet sind.

13. Vorrichtung nach einem der Ansprüche 1 bis 12,
**dadurch gekennzeichnet, daß**
die Innenfläche der Biegehülse (5) in Profillängsrichtung (L) einen linearen oder leicht konkav gekrümmten Bereich (5c) aufweist.

14. Vorrichtung nach Anspruch 13,
**dadurch gekennzeichnet, daß**
im Falle eines Hohlprofils (7) mit kreisrundem Querschnitt der lineare oder leicht konkav gekrümmte Bereich (5c) ≥ 1/5 des Profildurchmessers ist.

15. Vorrichtung nach einem der Ansprüche 1 bis 14,
**dadurch gekennzeichnet, da**ß
zwischen dem Führungselement (1) und der Biegehülse (5) ein Formelement (1e) mit einer angepaßten Durchtrittsöffnung, die abschnittsweise dem Querschnitt des Profils entspricht, derart angeordnet ist, daß es als Faltenglätter auf das Profil (7) einwirkt.

16. Vorrichtung nach Anspruch 15,
**dadurch gekennzeichnet, daß**
das Formelement (1e) als Verlängerung des Führungselements (1) in Richtung der Biegehülse (5) ausgebildet ist.

17. Vorrichtung nach Anspruch 15,
**dadurch gekennzeichnet, daß**
das Formelement (1e) als Verlängerung der Biegehülse (5) in Richtung des Führungselementes (1) ausgebildet ist.

18. Vorrichtung nach Anspruch 15,
**dadurch gekennzeichnet, daß**
das Formelement (1e) als Spiralfeder, Metall- oder Elastomerringe ausgebildet ist.

## Claims

1. Device for free three-dimensional forming of profiles (7) with constant external dimensions over the length thereof, in particular with a circular shape, with an advance unit (3) for moving the profile (7) with a longitudinal axis (L), which has a rotary drive to rotate the profile (7) about its longitudinal axis (L), in an advance direction (V) parallel to this longitudinal axis (L) by a guide element (1) which has a through-opening (1c) and rests on the surface of the profile (7), and a bending sleeve (5) which is arranged in the advance direction (V) behind the guide element (1), at least partially surrounds the profile (7) to be bent and which is held in a carrier element (4), with which it can be tilted about an axis located perpendicularly with respect to the advance direction (V) of the profile (7) and can be displaced perpendicularly to the longitudinal axis (L) and tilting axis in such a way that the bending sleeve (5) acts in a bending manner on the profile (7), wherein
(a) the device has means for rotatable mounting of the profile (7) in or with the guide element (1) about the longitudinal axis (L),
(b) the device has means for rotatable mounting of the profile (7) in or with the bending sleeve (5) about the longitudinal axis (L), **characterised in that**
(c) the bending sleeve (5) is mounted so as to be eccentrically pivotable with respect to the profile longitudinal axis via the carrier element (4) about a first articulation point (P₁) of a rocker (4a), the rocker (4a) being pivotably mounted in turn about a second articulation point (P₂) arranged eccentrically with respect to the profile longitudinal axis (L) on the same profile side as the first articulation point (P₁),
(d) the carrier element is held in a guide groove (2d) on the profile side located opposite the articulation points (P₁, P₂) in such a way that the region of the inner face of the bending sleeve (5) acting in a bending manner on the outside of the profile (7), on a change of the position of the part of the carrier element (4) mounted in the guide groove (2d), less the spring-back of the profile (7), is always oriented tangentially with respect to an arc of a circle corresponding to the respectively desired bending radius.

2. Device according to claim 1, **characterised in that** the guide element (1), which is rotatably mounted, is configured as a guide sleeve (1).

3. Device according to claim 2, **characterised in that** the guide sleeve (1) is longitudinally divided.

4. Device according to any one of claims 1 to 3, **characterised in that** the through-opening (1c) of the guide element (1) has a cross sectional shape which changes substantially continuously in the advance direction (V), so that the guide element (1) acts as a shaping matrix on the profile (7).

5. Device according to any one of claims 1 to 4, **characterised in that** the guide element has a heating unit to heat the profile (7).

6. Device according to any one of claims 2 to 5, **characterised in that** the edges (1d) of the through-opening (1c) of the guide sleeve (1) are rounded on the input and/or output side.

7. Device according to any one of claims 1 to 6, **characterised in that** in the case of a hollow profile (7) to be bent, the device has a bending block (8), which supports the hollow profile (7) from the inside during bending.

8. Device according to any one of claims 1 to 7, **characterised in that** the course of the guide groove (2d) can be adjusted relative to the profile longitudinal axis (L).

9. Device according to any one of claims 1 to 8, **characterised in that** the bending sleeve (5) has a rotary drive.

10. Device according to any one of claims 1 to 9, **characterised in that** the bending sleeve (5) is suitable to completely surround the profile (7).

11. Device according to any one of claims 1 to 9, **characterised in that** the bending sleeve (5) is U-shaped.

12. Device according to any one of claims 1 to 11, **characterised in that** the edges (5b) of the bending sleeve (5) are rounded on the input and/or output side.

13. Device according to any one of claims 1 to 12, **characterised in that** the inner face of the bending sleeve (5) has a linear or slightly concavely curved region (5c) in the profile longitudinal direction (L).

14. Device according to claim 13, **characterised in that** in the case of a hollow profile (7) with a circular cross section, the linear or slightly concavely curved region (5c) is ≥ 1/5 of the profile diameter.

15. Device according to any one of claims 1 to 14, **characterised in that** a shaped element (1e) with an adapted through-opening, which corresponds portion-wise to the cross section of the profile, is arranged between the guide element (1) and the bending sleeve (5) in such a way that it acts as a fold smoother on the profile (7).

16. Device according to claim 15, **characterised in that** the shaped element (1e) is configured as an extension of the guide element (1) in the direction of the bending sleeve (5).

17. Device according to claim 15, **characterised in that** the shaped element (1e) is configured as an extension of the bending sleeve (5) in the direction of the guide element (1).

18. Device according to claim 15, **characterised in that** the shaped element (1e) is configured as spiral springs, metal or elastomer rings.

## Revendications

1. Dispositif de cintrage libre, en trois dimensions, de profilés (7) avec des dimensions externes constantes sur leur longueur, en particulier de forme circulaire, avec un dispositif d'avance (3) pour déplacer le profilé (7) avec un axe longitudinal (L), qui présente un entraînement en rotation pour faire tourner le profilé (7) autour de son axe longitudinal (L), dans une direction d'avance (V) parallèle à cet axe longitudinal (L), par l'intermédiaire d'un organe de guidage (1) présentant une ouverture traversante (1c), qui est en contact avec la surface externe du profilé (7), et un manchon de cintrage (5), disposé derrière l'organe de guidage (1) dans la direction d'avance (V), entourant au moins partiellement le profilé (7) à cintrer, qui est maintenu dans un organe de support (4) avec lequel il peut être basculé et être déplacé perpendiculairement à l'axe longitudinal (L) et à l'axe de basculement, autour d'un axe disposé perpendiculairement à la direction d'avance (V) du profilé (7), de telle sorte que le manchon de cintrage (5) exerce une action de cintrage sur le profilé (7), tandis que
a) le dispositif présente un moyen pour monter à rotation le profilé (7) dans ou avec l'organe de guidage (1) autour de l'axe longitudinal (L),
b) le dispositif présente un moyen pour monter à rotation le profilé (7) dans ou avec le manchon de cintrage (5) autour de l'axe longitudinal (L), **caractérisé en ce que**
c) le manchon de cintrage (5) est monté à pivotement de manière excentrée par rapport à l'axe longitudinal du profilé, autour d'un premier point d'articulation (P₁) d'un bras oscillant (4a), par l'intermédiaire de l'organe de support (4), le bras oscillant (4a) étant pour sa part monté à pivotement autour d'un deuxième point d'articulation (P₂) disposé de manière excentrée par rapport à l'axe longitudinal (L) du profilé, du même côté du profilé que le premier point d'articulation (P₁),
d) l'organe de support est maintenu dans une rainure de guidage (2d) du côté du profilé opposé aux points d'articulation (P₁, P₂), de telle sorte que la région de la surface interne du manchon de cintrage (5) exerçant une action de cintrage sur le côté externe du profilé (7), lors d'une modification de la position de la partie de l'organe de support (4) montée dans la rainure de guidage (2d) est, compte non tenu de l'effet ressort du profilé (7), toujours tangentielle à un arc de cercle correspondant au rayon de cintrage souhaité.

2. Dispositif selon la revendication 1,
**caractérisé en ce que** l'organe de guidage (1) monté à rotation est réalisé sous la forme d'un manchon de guidage (1).

3. Dispositif selon la revendication 2,
**caractérisé en ce que** le manchon de guidage (1) est divisé dans le sens longitudinal.

4. Dispositif selon l'une des revendications 1 à 3,
**caractérisé en ce que** l'ouverture traversante (1c) de l'organe de guidage (1) présente une forme en section transversale qui change sensiblement constamment dans la direction d'avance (V), de telle sorte que l'organe de guidage (1) sert de matrice de cintrage pour le profilé (7).

5. Dispositif selon l'une des revendications 1 à 4,
**caractérisé en ce que** l'organe de guidage présente un dispositif de chauffage pour chauffer le profilé (7).

6. Dispositif selon l'une des revendications 2 à 5,
**caractérisé en ce que** les bords (1d) de l'ouverture traversante (1c) du manchon de guidage (1) sont arrondis du côté d'entrée et/ou du côté de sortie.

7. Dispositif selon l'une des revendications 1 à 6,
**caractérisé en ce que** le dispositif présente, dans le cas d'un profilé creux à cintrer, un mandrin de cintrage (8) qui soutient de l'intérieur le profilé creux (7), lors du cintrage.

8. Dispositif selon l'une des revendications 1 à 7,
**caractérisé en ce que** le parcours de la rainure de guidage (2d) peut être ajusté par rapport à l'axe longitudinal (L) du profilé.

9. Dispositif selon l'une des revendications 1 à 8,
**caractérisé en ce que** le manchon de cintrage (5) présente un entraînement rotatif.

10. Dispositif selon l'une des revendications 1 à 9,
**caractérisé en ce que** le manchon de cintrage (5) est adapté de telle sorte qu'il entoure complètement le profilé (7).

11. Dispositif selon l'une des revendications 1 à 9,
**caractérisé en ce que** le manchon de cintrage (5) est en U.

12. Dispositif selon l'une des revendications 1 à 11,
**caractérisé en ce que** les bords (5b) du manchon de cintrage (5) sont arrondis du côté d'entrée et/ou du côté de sortie.

13. Dispositif selon l'une des revendications 1 à 12,
**caractérisé en ce que** la surface interne du manchon de cintrage (5) présente une région (5c) droite ou courbée de manière légèrement concave.

14. Dispositif selon la revendication 13,
**caractérisé en ce que**, dans le cas d'un profilé creux (7) avec une section circulaire, la région (5c) droite ou courbée de manière légèrement concave est ≥ 1/5 du diamètre du profilé.

15. Dispositif selon l'une des revendications 1 à 14,
**caractérisé en ce qu'**un organe de cintrage (1e) avec une ouverture traversante adaptée, qui correspond par section à la section transversale du profilé, est disposé entre l'organe de guidage (1) et le manchon de cintrage (5) de telle sorte qu'il sert à éviter des plis dans le profilé (7).

16. Dispositif selon la revendication 15,
**caractérisé en ce que** l'organe de cintrage (1e) est réalisé comme un prolongement de l'organe de guidage (1) dans la direction du manchon de cintrage (5).

17. Dispositif selon la revendication 15,
**caractérisé en ce que** l'organe de cintrage (1e) est réalisé comme un prolongement du manchon de cintrage (5) dans la direction de l'organe de guidage (1).

18. Dispositif selon la revendication 15,
**caractérisé en ce que** l'organe de cintrage (1e) est réalisé sous la forme d'un ressort hélicoïdal, de bagues en métal ou en élastomère.
